# FASCICULE DE BREVET EUROPEEN

(11) **EP 1 093 098 B1**
(45) Date de publication et mention de la délivrance du brevet: **16.04.2003**
(21) Numéro de dépôt: 99120230.0
(22) Date de dépôt: 11.10.1999
(51) Int. Cl.: G08B 5/22, H01Q 11/08, G04B 47/00, H01Q 19/00, H01Q 19/06

(54) **Structure formant antenne constituant par ailleurs un boîtier blindé permettant notamment d'accueillir tout ou partie de l'électronique d'une unité portative de faible volume**
Antennenstruktur die ein Gehäuse bildet für elektronische Komponente eines tragbaren Gerätes
Antenna structure with a casing including electronic components

(43) Date de publication de la demande: 18.04.2001
(73) Titulaire: ASULAB S.A., 2074 Marin (CH)
(72) Inventeur: Zürcher, Jean-Francois, 1815 Tavel/Clarens (CH); Staub, Olivier, 1004 Lausanne (CH); Skrivervik, Anja, 1443 Champvent (CH)
(74) Mandataire: Ravenel, Thierry Gérard Louis

(56) Documents cités:
- EP-A- 0 591 913
- FR-A- 2 505 105
- US-A- 4 864 320
- US-A- 5 359 340

## Description

La présente invention concerne généralement le domaine des antennes destinées à l'émission et la réception d'un signal électromagnétique. Plus particulièrement, la présente invention concerne une structure de faible volume formant antenne dérivée d'une structure connue sous la dénomination PIFA ou "Planar Inverted-F Antenna" destinée à être incorporée dans une unité portative de faible volume, telle une pièce d'horlogerie. La structure formant antenne selon la présente invention est en particulier destinée à l'émission et la réception de signaux électromagnétiques de haute fréquence permettant par exemple d'assurer une communication radio téléphonique sur un réseau de téléphonie mobile. La structure formant antenne selon la présente invention peut néanmoins être appliquée dans d'autres systèmes nécessitant une communication sans fils entre une unité portative et une station émettrice/réceptrice éloignée.

La présente invention concerne également une pièce d'horlogerie, telle une montre, adaptée pour émettre et recevoir des signaux électromagnétiques de haute fréquence incorporant la structure formant antenne susmentionnée et permettant par exemple d'assurer une communication radio téléphonique avec d'autres utilisateurs sur un réseau de téléphonie mobile.

L'expansion continue des systèmes de communication radio fréquence, et notamment des systèmes de téléphonie mobile, conduit à une demande grandissante d'équipements de communication portatifs de plus en plus compacts et légers. Parallèlement aux avancées technologiques qui ont permis le développement de circuits électroniques et de circuits radio fréquence de faible taille et le développement de sources d'énergie performantes, il a déjà été proposé des antennes de faible profil adaptées pour être montés sur des unités portatives de communication tels des téléphones cellulaires. Une telle structure est connue sous la dénomination anglo-saxonne "Planar Inverted-F Antenna" ou PIFA.

La figure 1 illustre un exemple d'une structure PIFA, indiquée globalement par la référence numérique 1, telle qu'elle est typiquement connue dans l'état de la technique. Cette structure PIFA 1 comporte un plan de masse 2, un élément radiant 6 de forme rectangulaire dont la longueur est approximativement égale à λ/4, où λ est la longueur d'onde d'émission/réception de l'antenne, disposé sensiblement parallèlement au plan de masse 2, ainsi qu'une plaque de court-circuit 4 connectant l'élément radiant 6 au plan de masse 2 et maintenant cet élément radiant 6 à une distance déterminée par rapport au plan de masse 2.

Cette antenne 1 est alimentée par une ligne de transmission, telle une ligne coaxiale 8, depuis l'arrière du plan de masse 2. Cette ligne coaxiale 8, disposée à une distance déterminée de la plaque de court-circuit 4, comprend un conducteur interne 8a traversant le plan de masse 2 pour aller connecter l'élément radiant 6, et un conducteur externe 8b connecté au plan de masse 2 et distant du conducteur interne 8a d'une distance Δd.

Une analyse détaillée de la structure PIFA illustrée à la figure 1 peut être trouvée dans le document "Analysis, Design and Measurement of Small and Low-Profile Antennas", Artech House, Norwood, MA, 1992, Ch. 5, pages 161-180, Kazuhiro Hirasawa et Misao Haneishi, qui est incorporé ici par référence.

De par son faible profil, cette structure PIFA est ainsi parfaitement adaptée pour être montée sur une unité portative de communication, tel un téléphone cellulaire. Cette structure PIFA est ainsi généralement montée sur une face du corps conducteur du téléphone cellulaire qui forme par ailleurs le plan de masse de l'antenne. On notera que les caractéristiques de l'antenne (fréquence de résonance, largeur de bande, etc.) dépendent non seulement des dimensions de l'élément radiant et de sa distance au plan de masse, mais également des dimensions du corps conducteur formant le plan de masse de l'antenne. La forme et les dimensions de ce corps ne constituent pas des éléments trop contraignants dans un téléphone cellulaire car ce dernier reste néanmoins un objet de relativement grande taille par rapport, par exemple, à une unité portative telle une pièce d'horlogerie qui est caractérisée par un volume sensiblement plus faible.

Afin d'incorporer une telle antenne dans une unité portative de faible volume, telle une montre, il convient ainsi de trouver des solutions qui allient avantageusement un faible encombrement et néanmoins des performances permettant d'assurer une communication radio dans les meilleures conditions.

Un but de la présente invention est ainsi de proposer une antenne pouvant aisément être disposée et montée à l'intérieur d'une unité portative de communication de faible volume, telle, par exemple, une pièce d'horlogerie.

Un autre but de la présente invention est de proposer une antenne répondant à la définition susmentionnée et dont la structure est de réalisation aussi aisée que possible afin de limiter les coûts de fabrication.

A cet effet, la présente invention à pour objet une structure formant antenne destinée à une unité portative de faible volume, telle une pièce d'horlogerie, dont les caractéristiques sont énoncées à la revendication 1.

Des modes de réalisation avantageux de la présente invention font l'objet des revendications dépendantes.

La présente invention a également pour objet une pièce d'horlogerie incorporant la structure formant antenne susmentionnée.

Un avantage de la présente invention réside dans le fait que la structure proposée est complètement intégrée en une structure de faible volume qui allie compacité, rigidité et esthétique, l'élément radiant faisant partie intégrante d'un boîtier formant le plan de masse de l'antenne. Le dimensionnement ainsi que l'accord et l'adaptation des caractéristiques de cette antenne (fréquence, bande passante, impédance, etc.) sont par ailleurs très aisés.

Le boîtier constituant le plan de masse de l'antenne permet en outre avantageusement de loger tout ou partie de l'électronique de l'unité portative de communication à l'intérieur de la structure de l'antenne, ce boîtier formant ainsi un boîtier blindé à l'intérieur duquel l'électronique est protégée et n'affecte nullement les performances de l'antenne. L'antenne proposée peut ainsi très avantageusement être alimentée depuis l'intérieur du boîtier ainsi constitué.

La structure proposée allie élégamment le plan de masse de l'antenne et un boîtier permettant d'accueillir non seulement l'électronique de l'unité portative mais également tout autre composants pouvant être présents dans cette unité. La structure selon la présente invention peut ainsi avantageusement constituer un boîtier de montre permettant d'accueillir en outre un mouvement d'une pièce d'horlogerie.

Si des critères esthétiques le nécessitent, la structure peut par ailleurs être aisément entourée ou enrobée d'un élément externe en plastique. Cet élément externe peut ainsi prendre des formes variées telle, par exemple, la forme d'une carrure de montre.

L'élément radiant de l'antenne est électriquement petit, mais l'influence de la structure complète (y compris le boîtier) détermine les propriétés de radiation de l'antenne. Associé aux faibles pertes dues à l'absence d'un diélectrique entre l'élément radiant et le plan de masse, ou plus exactement à la présence d'un diélectrique formé uniquement d'air, ceci conduit à un gain et une efficacité remarquable de l'antenne.

D'autres caractéristiques et avantages de l'invention apparaîtront plus clairement à la lecture de la description détaillée qui suit, faite en référence aux dessins annexés donnés à titre d'exemples non limitatifs et dans lesquels :
- la figure 1, déjà présentée, illustre une structure PIFA connue;
- les figures 2a et 2b présentent respectivement une vue de face et une vue en perspective éclatée d'un mode de réalisation préféré d'une structure formant antenne selon la présente invention;
- les figures 3a et 3b présentent respectivement une vue de face et une vue en perspective éclatée d'un autre mode de réalisation d'une structure formant antenne selon la présente invention; et
- la figure 4 présente une vue en perspective schématique d'une pièce d'horlogerie incorporant la structure formant antenne illustrée dans les figures 2a et 2b.

La présente invention sera maintenant décrite en référence à différents modes de réalisation. On notera néanmoins que l'homme du métier sera parfaitement capable de modifier et d'adapter les structures présentées pour leur faire prendre des formes variées selon le type d'application et les contraintes de conception imposées, sans toutefois sortir du cadre de l'invention défini par les revendications annexées.

La structure qui sera décrite dans la suite de la présente description en référence aux figures 2a et 2b constitue un mode de réalisation préféré d'une structure formant antenne qui peut avantageusement être incorporée dans une pièce d'horlogerie pourvue d'une fonction radio téléphonique. En référence à la figure 4, on présentera ainsi ultérieurement un exemple schématique d'une pièce d'horlogerie incorporant la structure illustrée dans les figures 2a et 2b.

Les figures 2a et 2b montrent ainsi respectivement une vue de face et une vue en perspective éclatée d'une structure formant antenne constituant un mode de réalisation préféré de la présente invention. Cette structure formant antenne, indiquée généralement par la référence numérique 10, est réalisée en un matériau conducteur et a essentiellement l'apparence, dans cet exemple, d'une portion de cylindre délimitée par un contour sensiblement cylindrique A, et des premier et second plans B et C sensiblement perpendiculaires à l'axe de symétrie du cylindre, perpendiculaire au plan de la figure 2a et indiqué en traits interrompus dans la figure 2b.

Selon la présente invention, cette structure formant antenne 10 comporte un élément radiant 20, de forme ou surface sensiblement rectangulaire, solidaire d'un boîtier 11 formant partie intégrante du plan de masse de l'antenne. Comme on peut le constater à partir des figures, le boîtier 11 est préférablement réalisé en deux parties 12 et 13, l'une 12 formant essentiellement un couvercle du boîtier 11, et l'autre 13 formant essentiellement un corps du boîtier 11 et supportant par ailleurs l'élément radiant 20. Le corps 13 du boîtier 11 comporte un fond 14 et un ensemble de parois latérales 13a à 13d, et définit ainsi, avec le couvercle 12, un boîtier blindé susceptible de recevoir divers composants, telle l'électronique nécessaire au fonctionnement de l'antenne. En particulier, on pourra disposer dans ce boîtier 11, l'électronique radio fréquence nécessaire à l'émission et la réception des signaux électromagnétiques et toute électronique qui pourrait potentiellement influencer ou être influencée par l'émission ou la réception de ces signaux électromagnétiques. Si l'encombrement le permet ou l'exige, tout autre composant électronique ou non électronique peut être disposé à l'intérieur de ce boîtier, tels, par exemple, le mouvement d'une pièce d'horlogerie et/ou une source d'énergie de l'unité portative.

L'élément radiant 20 présente un profil en arc de cercle et est disposé sur le côté du boîtier 11, ou plus spécifiquement sur le contour cylindrique A de la structure 10. Cet élément radiant 20 est lié par l'une 20b de ses extrémités au corps 13 du boîtier 11, et est donc court-circuité, par cette même extrémité 20b, au plan de masse de l'antenne formé par le boîtier 11, l'extrémité opposée 20a de l'élément radiant 20 étant laissée libre. La longueur de l'élément radiant 20 entre l'extrémité libre 20a et l'extrémité court-circuitée 20b est approximativement égale au quart de la longueur d'onde λ d'émission/réception de l'antenne.

Un évidement radial 18 ayant la forme d'un arc de cercle est présent entre l'élément radiant 20 et le boîtier 11 de la structure. Cet évidement radial 18 définit, sur le boîtier 11, une surface en arc de cercle 18a concentrique au contour cylindrique A de la structure, et deux surfaces sensiblement planes 18b et 18c s'étendant radialement entre la surface 18a et le contour cylindrique A de la structure. Le boîtier 11 comprend ainsi deux parois latérales cylindriques 13a et 13b respectivement définies par le contour cylindrique A et la surface en arc de cercle 18a de l'évidement radial 18, et deux parois latérales planes 13c et 13d définies par les surfaces planes 18b et 18c.

L'élément radiant 20 est ainsi disposé sur le contour cylindrique A de la structure 10 en regard de la paroi latérale cylindrique 13b, l'extrémité court-circuitée 20b de cet élément radiant 20 étant connectée à l'angle formé par la paroi latérale cylindrique 13a et la paroi latérale plane 13c. L'extrémité libre 20a de l'élément radiant 20 pointe, quant à elle, en direction de l'angle formé par la paroi latérale cylindrique 13a et la paroi latérale plane 13d.

Dans ce mode de réalisation, la structure formant antenne 10 possède ainsi une apparence générale cylindrique, le contour de cette structure n'étant interrompu que par le vide laissé entre l'extrémité libre 20a de l'élément radiant et l'angle formé par la paroi latérale cylindrique 13a et la paroi latérale plane 13d du corps 13 du boîtier 11. Le contour cylindrique de la structure peut ainsi avantageusement jouer le rôle d'un cercle d'emboîtage permettant d'insérer aisément la structure dans un élément externe de l'unité portative, telle la carrure d'une montre.

L'excitation de l'antenne peut être réalisée de manière conventionnelle par une ligne de transmission, telle une ligne coaxiale, depuis l'intérieur du boîtier 11. Comme cela est par exemple illustré dans la figure 2a, l'excitation de l'antenne peut ainsi être assurée par une ligne coaxiale 28 dont le conducteur interne 28a, isolé du plan de masse, traverse la paroi latérale cylindrique 13b au travers d'un orifice 16 ménagé dans cette dernière pour aller contacter l'élément radiant 20 en un point déterminé 21 distant de l'extrémité court-circuitée 20b, et dont le conducteur externe 28b contacte la face intérieure de la paroi latérale cylindrique 13b.

En jouant sur les dimensions de la structure, on agira sur les caractéristiques de l'antenne. On pourra notamment agir sur la distance entre l'élément radiant 20 et la surface en arc de cercle 18a ainsi que sur les dimensions globales du boîtier 11 pour modifier la largeur de bande de l'antenne. On pourra également agir sur la longueur et la largeur de l'élément radiant 20 pour en modifier la fréquence de résonance.

Selon ce mode de réalisation de la présente invention, il a ainsi été conçu une structure formant antenne adaptée pour émettre et recevoir des signaux électromagnétique à une fréquence de 1.8 GHz dont le diamètre extérieur est de l'ordre de 35 mm et l'épaisseur totale d'environ 10 mm, ces dimensions permettant parfaitement l'incorporation de la structure dans une pièce d'horlogerie. Selon cette réalisation, l'élément radiant 20 de l'antenne s'étend ainsi sur le contour cylindrique A de la structure en un arc de cercle d'environ 136º et est disposé à une distance de l'ordre de 3 mm en regard de la paroi latérale cylindrique 13b du corps 13 du boîtier 11.

La structure formant antenne est préférablement réalisée en un matériau métallique, tel du laiton, mais peut alternativement également être réalisée en un matériau diélectrique, tel un matériau plastique, enrobé d'un film électriquement conducteur. Différentes techniques de fabrication et d'usinage connues de l'homme du métier permettent de réaliser cette structure, parmi lesquelles le moulage, l'emboutissage ou le fraisage par exemple.

Les figures 3a et 3b montrent respectivement une vue de face et une vue en perspective éclatée d'une structure formant antenne, indiquée généralement par la référence numérique 100, constituant un autre mode de réalisation de la présente invention. Dans cet autre mode de réalisation, la structure formant antenne 100 comporte un élément radiant 120, de forme ou surface sensiblement rectangulaire, solidaire d'un boîtier 111 formant partie intégrante du plan de masse de l'antenne. Ce boîtier 111 a essentiellement l'apparence, dans cet exemple, d'une portion de cylindre délimitée par un contour sensiblement cylindrique A*, et des premier et second plans B* et C* sensiblement perpendiculaires à l'axe de symétrie du cylindre, perpendiculaire au plan de la figure 3a et indiqué en traits interrompus dans la figure 3b.

Comme on peut le constater des figures, le boîtier 111 est réalisé en deux parties 112 et 113, l'une 112 formant essentiellement un couvercle du boîtier 111, et l'autre 113 formant essentiellement un corps du boîtier 111 et supportant par ailleurs l'élément radiant 120. Le corps 113 du boîtier 111 comporte un fond 114 et une paroi latérale cylindrique 113a, et définit ainsi, avec le couvercle 112, un boîtier blindé susceptible de recevoir, de manière analogue au mode de réalisation précédent, divers composants de l'unité portative dans laquelle celle-ci est incorporée.

Contrairement au mode de réalisation précédent, l'élément radiant 120 est disposé sur un cercle concentrique au contour cylindrique A* au-delà de la paroi latérale cylindrique 113a du corps 113 du boîtier. Un élément 115 s'étendant sensiblement radialement entre la paroi latérale cylindrique 113a et une extrémité 120b de l'élément radiant 120 assure le court-circuit de ce dernier au plan de masse formé par le boîtier. L'autre extrémité 120a de l'élément radiant 120 est laissée libre.

L'excitation de l'antenne peut être réalisée de manière analogue au mode de réalisation illustré aux figures 2a et 2b via une ligne coaxiale dont le conducteur interne, isolé du plan de masse, traverse la paroi latérale cylindrique 113 au travers d'un orifice 116 ménagé dans cette dernière pour aller contacter l'élément radiant 120 en un point déterminé 121 distant de l'extrémité court-circuitée 120b, et dont le conducteur externe contacte la face intérieure de la paroi latérale cylindrique 113 du boîtier 111.

Bien que les modes de réalisation qui viennent d'être illustrés présentent une apparence générale cylindrique qui est typiquement adaptée à une utilisation horlogère, on comprendra que la structure formant antenne selon la présente invention peut prendre des formes variées selon les contraintes d'encombrement de l'unité portative dans laquelle cette structure est incorporée. La structure formant antenne peut ainsi parfaitement présenter un contour sensiblement rectangulaire elliptique ou polygonal.

La figure 4 montre une vue en perspective schématique d'une pièce d'horlogerie se présentant sous la forme d'une montre bracelet à affichage analogique illustrant une possibilité d'incorporation de la structure formant antenne 10 illustrée aux figures 2a et 2b. La structure 10 est ainsi entourée et incorporée dans un élément externe réalisée en un matériau non conducteur tel un matériau plastique et présentant la forme d'une carrure de montre, repérée par la référence numérique 30 dans la figure. Le mouvement, non représenté, de la pièce d'horlogerie est avantageusement disposé entièrement à l'intérieur de la structure formant antenne 10.

Des orifices de faible diamètre peuvent parfaitement être ménagés dans le boîtier 11 de la structure formant antenne 10, sans sensiblement affecter les caractéristiques de cette dernière, de manière à permettre le passage, le cas échéant, d'éléments constitutifs d'organes d'affichage et/ou de commande, ces éléments étant nécessairement isolés de la structure 10. Dans l'exemple de la figure 4, des axes ou canons d'aiguilles des heures et des minutes 32 traversent ainsi le centre du couvercle 12 du boîtier 11 de la structure. De même, des tiges de divers organes de commande pénètrent latéralement au travers de la paroi latérale cylindrique (paroi latérale cylindrique 13a dans les figures 2a et 2b) du corps 13 du boîtier de la structure 10, ces organes de commande comprenant notamment une tige rotative solidaire d'une couronne de mise à l'heure 34 et deux boutons poussoirs 35 et 36.

On comprendra bien évidemment que la structure formant antenne 10 est préférablement disposée dans la carrure de montre 30 de sorte que l'élément radiant 20 soit orienté à l'opposé des organes de commandes 34, 35 et 36, ou, de manière générale, à l'opposé de tout organe pénétrant à l'intérieur du boîtier de la structure formant antenne 10.

Selon la présente invention, une structure formant antenne peut ainsi être réalisée de manière à être incorporée dans une pièce d'horlogerie, telle une montre, et à recevoir, à l'intérieur du boîtier blindé, tout ou partie de l'électronique radio fréquence, de l'électronique de la pièce d'horlogerie et de son mouvement.

On comprendra que différentes modifications et/ou adaptations peuvent être apportée à la structure formant antenne sans sortir du cadre de la présente invention défini par les revendications annexées. En particulier, selon les caractéristiques désirées de l'antenne, l'élément radiant peut ainsi s'étendre ou non sur toute l'épaisseur de la structure et peut ou non être court-circuité au plan de masse sur toute la longueur de son extrémité liée au boîtier.

## Revendications

1. Structure formant antenne (10; 100) destinée à une unité portative de faible volume, telle une pièce d'horlogerie, et comprenant un élément radiant (20; 120) de surface sensiblement rectangulaire disposé à une distance déterminée d'un plan de masse et court-circuité à ce plan de masse par l'une (20b; 120b) de ses extrémités (20a, 20b; 120a, 120b), l'extrémité opposée (20a; 120a) de cet élément radiant (20; 120) étant laissée libre, **caractérisée en ce que** ladite structure (10; 100) comporte un boîtier (11; 111) faisant partie intégrante dudit plan de masse et comprenant au moins un couvercle (12; 112), un fond (14; 114), et une paroi latérale (13a, 13b; 113a), ledit élément radiant (20, 120) étant disposé latéralement par rapport au dit boîtier (11 ; 111) entre ledit couvercle (12 ; 112) et ledit fond (14 ; 114), la surface dudit élément radiant faisant face à ladite paroi latérale, ledit boîtier (11; 111) formant un boîtier blindé pouvant recevoir tout ou partie d'une électronique et/ou d'autres composants de l'unité portative.

2. Structure formant antenne (10; 100) selon la revendication 1, **caractérisée en ce que** celle-ci présente essentiellement la forme d'une portion de cylindre délimitée par un contour sensiblement cylindrique (A; A*) définissant une paroi latérale cylindrique (13a; 113a) dudit boîtier (111), et par des premier et second plan (B, C; B*, C*) définissant respectivement ledit couvercle (12; 112) et ledit fond (14; 114) du boîtier (11; 111), et **en ce que** ledit élément radiant (20; 120) présente un profil sensiblement en arc de cercle concentrique au dit contour cylindrique (A; A*) et est disposé au voisinage de ce dernier entre lesdits premiers et seconds plans (B, C; B*, C*).

3. Structure formant antenne (10) selon la revendication 2, **caractérisée en ce qu'**un évidement radial (18) ayant la forme d'un arc de cercle concentrique au dit contour cylindrique (A) sépare ledit élément radiant (20) dudit boîtier (11), cet évidement radial (18) définissant, sur ledit boîtier (11), une autre paroi latérale cylindrique (13b) concentrique et de rayon inférieur au dit contour cylindrique (A), et deux paroi latérales planes (13c, 13d) s'étendant sensiblement radialement entre les deux parois latérales cylindriques (13a, 13b) du boîtier (11), ledit élément radiant (20) étant disposé sur ledit pourtour cylindrique (A) en regard et à une distance déterminée de ladite autre paroi latérale cylindrique (13b), l'extrémité court-circuitée (20b) de cet élément radiant (20) étant connectée à l'angle formé par la paroi latérale cylindrique (13a) et l'unes desdites parois latérales planes (13c, 13d).

4. Structure formant antenne (100) selon la revendication 2, **caractérisée en ce que** ledit élément radiant (120) est disposé au-delà dudit contour cylindrique (A*) en regard et à une distance déterminée de ladite paroi latérale cylindrique (113a) dudit boîtier (111), l'extrémité court-circuitée (120b) de cet élément radiant (120) étant connectée à un élément (115) s'étendant sensiblement radialement depuis ladite paroi latérale cylindrique (113a) dudit boîtier (111).

5. Structure formant antenne (10; 100) selon l'une quelconque des revendications précédentes, **caractérisée en ce que** l'excitation de l'antenne est assurée par une ligne de transmission, telle une ligne coaxiale (28), depuis l'intérieur dudit boîtier (11; 111), cette ligne coaxiale (28) comprenant un conducteur interne (28a) isolé du plan de masse et contactant ledit élément radiant (20; 120) en un point déterminé (21; 121) distant de l'extrémité court-circuitée (20b; 120b), et un conducteur externe (28b) contactant le plan de masse.

6. Structure formant antenne (10; 100) selon l'une quelconque des revendications 1 à 5, **caractérisée en ce que** celle-ci est réalisée en matériau métallique.

7. Structure formant antenne (10; 100) selon l'une quelconque des revendications 1 à 5, **caractérisée en ce que** celle-ci est réalisée en un matériau diélectrique enrobé d'un couche électriquement conductrice.

8. Structure formant antenne (10 ; 100) selon l'une quelconque des revendications précédentes, **caractérisée en ce que** la paroi latérale du boîtier (11 ; 111) forme un cercle d'emboîtage pour une pièce d'horlogerie.

9. Structure formant antenne (10 ; 100) selon l'une quelconque des revendications précédentes, **caractérisée en ce que** ledit élément radiant (20 ; 120) forme partie intégrante dudit boîtier (11; 111).

10. Pièce d'horlogerie comportant une structure formant antenne selon l'une quelconque des revendications précédentes.

11. Pièce d'horlogerie selon la revendication 10, **caractérisée en ce que** le boîtier (11 ; 111) de la structure formant antenne est incorporé dans un élément externe (30) réalisé en un matériau non conducteur tel un matériau plastique et présentant la forme d'une carrure de montre.

12. Pièce d'horlogerie selon la revendication 10 ou 11, **caractérisée en ce que** un mouvement de la pièce d'horlogerie est logé entièrement à l'intérieur de ladite structure formant antenne (10 ; 100).

13. Pièce d'horlogerie selon l'une quelconque des revendications 10 à 12, **caractérisée en ce que** des axes ou canons d'aiguilles des heures et des minutes (32) traversent le couvercle (12; 112) du boîtier (11 ; 111) de la structure formant antenne (10 ; 100).

14. Pièce d'horlogerie selon l'une quelconque des revendications 10 à 13, **caractérisée en ce que** des organes de commande (34, 35, 36) pénètrent latéralement au travers de la paroi latérale (13a ; 113a) du boîtier (11 ; 111) de la structure formant antenne (10; 100).

15. Pièce d'horlogerie selon la revendication 14, **caractérisée en ce que** l'élément radiant (20 ; 120) de la structure formant antenne est orienté à l'opposé desdits organes de commandes (34, 35, 36).

## Patentansprüche

1. Struktur, die eine Antenne (10; 100) bildet, die für eine tragbare Einheit mit kleinem Volumen wie etwa ein Zeitmeßgerät bestimmt ist und ein Strahlerelement (20; 120) mit einer im wesentlichen rechtwinkligen Oberfläche umfaßt, die in einem bestimmten Abstand von einer Masseebene angeordnet und mit dieser Masseebene über eines (20b; 120b) seiner Enden (20a, 20b; 120a, 120b) kurzgeschlossen ist, wobei das gegenüberliegende Ende (20a; 120a) dieses Strahlerelements (20; 120) frei gelassen ist, **dadurch gekennzeichnet, daß** die Struktur (10; 110) ein Gehäuse (11; 111) umfaßt, das einteilig mit der Masseebene ausgebildet ist und wenigstens einen Deckel (12; 112), einen Boden (14; 114) und eine Seitenwand (13a, 13b; 113a) umfaßt, wobei das Strahlerelement (20, 120) in bezug auf das Gehäuse (11; 111) seitlich zwischen dem Deckel (12; 112) und dem Boden (14; 114) angeordnet ist, wobei die Oberfläche des Strahlerelements der Seitenwand zugewandt ist, wobei das Gehäuse (11; 111) ein abgeschirmtes Gehäuse bildet, das die gesamte Elektronik oder einen Teil der Elektronik und/oder andere Komponenten der tragbaren Einheit aufnehmen kann.

2. Struktur, die eine Antenne (10; 100) bildet, nach Anspruch 1, **dadurch gekennzeichnet, daß** sie im wesentlichen die Form eines zylindrischen Abschnitts aufweist, der durch einen im wesentlichen zylindrischen Umriß (A; A*), der eine zylindrische Seitenwand (13a; 113a) des Gehäuses (111) definiert, und durch eine erste und eine zweite Ebene (B, C; B*, C*), die den Deckel (12; 112) bzw. den Boden (14; 114) des Gehäuses (11; 111) definieren, begrenzt ist, und daß das Strahlerelement (20; 120) ein im wesentlichen kreisbogenförmiges Profil aufweist, das zu dem zylindrischen Umriß (A; A*) konzentrisch und in der Umgebung dieses letzteren zwischen der ersten und der zweiten Ebene (B, C; B*, C*) angeordnet ist.

3. Struktur, die eine Antenne (10) bildet, nach Anspruch 2, **dadurch gekennzeichnet, daß** eine radiale Aussparung (18), die die Form eines Kreisbogens hat, der zu dem zylindrischen Umriß (A) konzentrisch ist, das Strahlerelement (20) vom Gehäuse (11) trennt, wobei diese radiale Aussparung (18) an dem Gehäuse (11) eine weitere zylindrische Seitenwand (13b), die zu dem zylindrischen Umriß (A) konzentrisch ist, und einen kleineren Durchmesser als jener besitzt sowie zwei ebene Seitenwände (13c, 13d), die sich im wesentlichen radial zwischen den beiden zylindrischen Seitenwänden (13a, 13b) des Gehäuses (11) erstrecken, definiert, wobei das Strahlerelement (20) an dem zylindrischen Umfang (A) gegenüber der anderen zylindrischen Seitenwand (13b) und in einem bestimmten Abstand zu dieser angeordnet ist, wobei das kurzgeschlossene Ende (20b) dieses Strahlerelements (20) mit der Ecke verbunden ist, die durch die zylindrische Seitenwand (13a) und eine der ebenen Seitenwände (13c, 13d) gebildet wird.

4. Struktur, die eine Antenne (100) bildet, nach Anspruch 2, **dadurch gekennzeichnet, daß** das Strahlerelement (120) jenseits des zylindrischen Umrisses (A*) gegenüber der zylindrischen Seitenwand (113a) des Gehäuses (111) und in einem bestimmten Abstand hiervon angeordnet ist, wobei das kurzgeschlossene Ende (120b) dieses Strahlerelements (120) mit einem Element (115) verbunden ist, das sich im wesentlichen radial von der zylindrischen Seitenwand (113a) des Gehäuses (111) erstreckt.

5. Struktur, die eine Antenne (10; 100) bildet, nach einem der vorhergehenden Ansprüche, **dadurch gekennzeichnet, daß** die Erregung der Antenne durch eine Übertragungsleitung wie etwa eine Koaxialleitung (28) aus dem Innenraum des Gehäuses (11; 111) heraus gewährleistet ist, wobei diese Koaxialleitung (28) einen von der Masseebene isolierten inneren Leiter (28a), der mit dem Strahlerelement (20; 120) an einen bestimmten Punkt (21; 121) in einem Abstand von dem kurzgeschlossenen Ende in Kontakt ist, und einen äußeren Leiter (28b), der mit der Masseebene in Kontakt ist, umfaßt.

6. Struktur, die eine Antenne (10; 100) bildet, nach einem der Ansprüche 1 bis 5, **dadurch gekennzeichnet, daß** sie aus einem metallischen Werkstoff verwirklicht ist.

7. Struktur, die eine Antenne (10; 100) bildet, nach einem der Ansprüche 1 bis 5, **dadurch gekennzeichnet, daß** sie aus einem dielektrischen Werkstoff, der mit einer elektrisch leitenden Schicht umhüllt ist, verwirklicht ist.

8. Struktur, die eine Antenne (10; 100) bildet, nach einem der vorhergehenden Ansprüche, **dadurch gekennzeichnet, daß** die Seitenwand des Behälters (11; 111) einen Paßring für ein Zeitmeßgerät bildet.

9. Struktur, die eine Antenne (10; 100) bildet, nach einem der vorhergehenden Ansprüche, **dadurch gekennzeichnet, daß** das Strahlerelement (20; 120) einen einteiligen Bestandteil des Gehäuses (11; 111) bildet.

10. Zeitmeßgerät, das eine eine Antenne bildendende Struktur nach einem der vorhergehenden Ansprüche enthält.

11. Zeitmeßgerät nach Anspruch 10, **dadurch gekennzeichnet, daß** das Gehäuse (11; 111) der die Antenne bildenden Struktur in ein äußeres Element (30) eingebaut ist, das aus einem nichtleitenden Werkstoff wie etwa einem Kunststoff verwirklicht ist und die Form eines Uhren-Gehäusemittelteils besitzt.

12. Zeitmeßgerät nach Anspruch 10 oder 11, **dadurch gekennzeichnet, daß** ein Werk des Zeitmeßgeräts vollständig in der eine Antenne (10; 100) bildenden Struktur untergebracht ist.

13. Zeitmeßgerät nach einem der Ansprüche 10 bis 12, **dadurch gekennzeichnet, daß** die Achsen oder Hülsen von Stunden- und Minutenzeigern (32) durch den Deckel (12; 112) des Gehäuses (11; 111) der eine Antenne bildenden Struktur (10; 100) verlaufen.

14. Zeitmeßgerät nach einem der Ansprüche 10 bis 13, **dadurch gekennzeichnet, daß** Steuerorgane (34, 35, 36) seitlich durch die Seitenwand (13a; 113a) des Gehäuses (11; 111) der eine Antenne bildenden Struktur (10; 100) dringen.

15. Zeitmeßgerät nach Anspruch 14, **dadurch gekennzeichnet, daß** das Strahlerelement (20; 120) der eine Antenne bildenden Struktur entgegengesetzt zu den Steuerorganen (34, 35, 36) orientiert ist.

## Claims

1. Antenna structure (10; 100) intended for a portable unit of small volume, such as a timepiece, and including a radiating element (20; 120) of substantially rectangular surface arranged at a determined distance from a ground plane and short-circuited with this ground plane by one (20b; 120b) of its ends (20a, 20b; 120a, 120b), the opposite end (20a; 120a) of said radiating element (20; 120) being left free, **characterised in that** said structure (10; 100) includes a case (11; 111) forming an integral part of said ground plane and including at least a cover (12; 112), a bottom (14; 114), and a lateral wall (13a,13b; 113a), said radiating element (20, 120) being arranged laterally with respect to said case (11; 111) in-between said cover (12; 112) and said bottom (14; 114), the surface of said radiating element facing said lateral wall, said case (11; 111) forming a shielded housing able to accommodate all or part of an electronic circuit and/or other components of the portable unit.

2. Antenna structure (10; 100) according to claim 1, **characterised in that** said antenna structure essentially has the shape of a cylinder portion delimited by a substantially cylindrical contour (A; A*) defining a cylindrical lateral wall (13a; 113a) of said case (111), and by first and second planes (B, C; B*, C*) respectively defining said cover (12; 112) and said bottom (14; 114) of the case (111), and **in that** said radiating element (20; 120) substantially has a profile of an arc of a circle concentric to said cylindrical contour (A; A*) and is arranged in the vicinity of the latter in-between said first and second planes (B, C; B*, C*).

3. Antenna structure (10) according to claim 2, **characterised in that** a radial recess (18) having the shape of an arc of a circle concentric to said cylindrical contour (A) separates said radiating element (20) from said case (11), this radial element (18) defining, on said case (11), another cylindrical lateral wall (13b) concentric to and of smaller radius than said cylindrical contour (A), and two planar lateral walls (13c, 13d) extending substantially radially between the two cylindrical lateral walls (13a, 13b) of the case (11), said radiating element (20) being arranged on said cylindrical contour (A) facing and at a determined distance from said other cylindrical lateral wall (13b), the short-circuited end (20b) of this radiating element (20) being connected to the angle formed by the cylindrical lateral wall (13a) and one of said planar lateral walls (13c, 13d).

4. Antenna structure (100) according to claim 2, **characterised in that** said radiating element (120) is arranged beyond said cylindrical contour (A*) facing and at a determined distance from said cylindrical lateral wall (113a) of said case (111), the short-circuited end (120b) of the radiating element (120) being connected to an element (115) extending substantially radially from said cylindrical lateral wall (113a) of said case (111).

5. Antenna structure (10; 100) according to any one of the preceding claims, **characterised in that** excitation of the antenna is assured by a transmission line, such as a coaxial line (28), from the interior of said case (11; 111), this coaxial line (28) including an internal conductor (28a) insulated from the ground plane and contacting said radiating element (20; 120) at a determined point (21; 121) distant from the short-circuited end (20b; 120b), and an external conductor (28b) contacting the ground plane.

6. Antenna structure (10; 100) according to any one of claims 1 to 5, **characterised in that** said antenna structure is made of a metallic material.

7. Antenna structure (10; 100) according to any one of claims 1 to 5, **characterised in that** said antenna structure is made of a dielectric material coated with an electrically conductive layer.

8. Antenna structure (10; 100) according to any one of the preceding claims, **characterised in that** the lateral wall of the case (11; 111) forms a casing ring of a timepiece.

9. Antenna structure (10; 100) according to any one of the preceding claims, **characterised in that** the radiating element (20; 120) forms an integral part of said case (11; 111).

10. Timepiece including an antenna structure according to any one of the preceding claims.

11. Timepiece according to claim 10, **characterised in that** the case (11; 111) of the antenna structure is incorporated into an external element (30) made of a non conductive material, such as a plastic material, and which has the form of a watch middle part.

12. Timepiece according to claim 10 or 11, **characterised in that** a movement of the timepiece is located entirely inside said antenna structure (10; 100).

13. Timepiece according to any one of claims 10 to 12, **characterised in that** shafts or pipes of hours and minutes hands (32) pass through the cover (12; 112) of the case (11; 111) of the antenna structure (10, 100).

14. Timepiece according to any one of claims 10 to 13, **characterised in that** control elements (34, 35, 36) penetrate laterally through the lateral wall (13a; 113a) of the case (11; 111) of the antenna structure (10; 100).

15. Timepiece according to claim 14, **characterised in that** the radiating element (20; 120) of the antenna structure is oriented opposite said control elements (34, 35, 36).
